# EUROPÄISCHE PATENTSCHRIFT

(11) **EP 3 044 156 B1**
(45) Veröffentlichungstag und Bekanntmachung des Hinweises auf die Patenterteilung: **19.07.2017**
(21) Anmeldenummer: 14747963.8
(22) Anmeldetag: 07.08.2014
(51) Int. Cl.: B67C 3/22, B65B 55/10

(54) **DREHDURCHFÜHRUNG SOWIE VORRICHTUNG ZUR BEHANDLUNG UND/ODER ZUM TRANSPORT VON BEHÄLTERN MIT EINER SOLCHEN DREHDURCHFÜHRUNG**
ROTARY FEEDTHROUGH AND DEVICE FOR TREATING AND/OR FOR TRANSPORTING CONTAINERS, SAID DEVICE HAVING SUCH A ROTARY FEEDTHROUGH
PASSAGE TOURNANT ET DISPOSITIF DE TRAITEMENT ET/OU TRANSPORT DE RÉCIPIENTS ÉQUIPÉ D'UN TEL PASSAGE TOURNANT

(30) Priorität: 12.09.2013 DE 102013110016
(43) Veröffentlichungstag der Anmeldung: 20.07.2016
(73) Patentinhaber: KHS GmbH, 44143 Dortmund (DE)
(72) Erfinder: NIEHR, Thomas, 55583 Bad Münster am Stein Ebernburg (DE); VORWERK, Jürgen Franz, 56290 Mörsdorf (DE)
(86) Internationale Anmeldenummer: PCT/EP2014/067031
(87) Internationale Veröffentlichungsnummer: WO 2015/036186

(56) Entgegenhaltungen:
- EP-A1- 2 030 941
- WO-A1-2008/019831
- DE-A1-102008 017 768
- JP-A- H0 912 013

## Beschreibung

Die Erfindung bezieht sich auf eine Drehdurchführung gemäß Oberbegriff des Patentanspruches 1, auf eine Anlage oder Vorrichtung zum Transport und/oder zum Behandeln von Behältern gemäß Oberbegriff des Patentanspruches 12 sowie auf ein Verfahren zum Transport und zum Behandeln von Behältern gemäß Oberbegriff des Patentanspruches 13.

Zum Behandeln und/oder zum Transportieren von Behältern sind u.a. Anlagen und/oder Vorrichtungen bekannt, die an wenigstens einem umlaufend angetriebenen Transportelement Behandlungs- oder Transportpositionen für die Behälter aufweisen und bei denen der Behandlung oder während des Transportes der Behälter ein flüssiges Sterilisationsmedium, vorzugsweise in Form von Wasserstoffperoxid (H2O2 in höher konzentrierter wässriger Lösung), vorzugsweise in erhitzter oder verdampfter Form sowie auch wenigstens ein weiteres steriles Medium, beispielsweise sterile Luft, auf zu behandelnde Oberflächen ausgebracht werden, und zwar über Behandlungsköpfe und/oder Düsen, die an dem umlaufenden Transportelement vorgesehen sind. Die behandelten Oberflächen sind dabei dann in der Regel Oberflächen der Behälter. Die Behandlungsköpfe sind dann hierfür Bestandteil der Behandlungspositionen.

Das flüssige Sterilisationsmedium sowie das weitere sterile Medium werden den Behandlungsköpfen oder-düsen am umlaufenden Transportelement von wenigstens einer äußeren, mit dem Transportelement nicht umlaufenden Versorgungseinheit über wenigstens einen Drehverteiler oder eine Drehverbindung zugeführt. Diese Drehverbindung besteht im einfachsten Fall aus zwei Elementen oder Drehdurchführungs-Teilen, von denen ein Drehdurchführungs-Teil als feststehendes Teil mit einem mit dem Transportelement nicht umlaufenden Anlagen- oder Vorrichtungselement und ein drehendes Drehdurchführungs-Teil mit dem umlaufenden Transportelement verbunden ist. Für das Sterilisationsmedium und das wenigstens eine weitere Medium sind in den beiden Teilen der Drehdurchführung voneinander sowie auch nach außen hin durch mechanische Dichtungen abgedichtete und durch die Drehdurchführung hindurch reichende Strömungskanäle ausgebildet (WO 2008/019831 A1).

Um ein Eindringen von Bakterien oder anderen Keimen von außen in die Strömungswege für die Behandlungsmedien zu vermeiden, ist es bisher auch üblich und notwendig, zwischen den Drehdurchführungs-Teilen der jeweiligen Drehdurchführung Barriere- oder Pufferräume vorzusehen, die als Ringkammern zwischen der Außenfläche eines innen liegenden Drehdurchführungs-Teils und der Innenfläche eines äußeren Drehdurchführungs-Teils der Drehdurchführung sowie zwischen zwei bezogen auf die Drehachse der Drehdurchführung axial versetzten mechanischen Dichtungen gebildet und während des Betriebes mit einem zusätzlichen, von den Behandlungsmedien unterschiedlichen Puffer- oder Barrieremedium beaufschlagt werden. Bei Ausbildung der Barriere- oder Pufferräume als Dampfsperren ist das Barrieremedium vielfach ein heißes dampfförmiges Medium.

Nachteilig bei bekannten Drehdurchführungen ist u.a. nicht nur die Notwendigkeit der Verwendung des zusätzlichen, für die Behandlung nicht genutzten Barrieremediums, sondern u.a. auch eine aufwendige und störanfällige Konstruktion. Nachteilig ist bei bekannten Drehdurchführungen auch, dass eine Überwachung des Barrieremediums, insbesondere auch des Drucks dieses Mediums mit Hilfe eines zusätzlichen Überwachungskreises notwendig ist, um frühzeitig Leckagen zu erkennen.

Wird bei bekannten Drehdurchführungen als Barrieremedium ein erhitztes dampfförmiges Medium verwendet, so hat dies weiterhin den Nachteil, dass die vorhandenen Dichtungen durch die hohe Temperatur des Barrieremediums stark beansprucht werden, was eine erhebliche Reduzierung der Standzeit der betreffenden Drehdurchführung zur Folge hat.

Aufgabe der Erfindung ist es, eine Drehdurchführung aufzuzeigen, die die vorgenannten Nachteile bei vereinfachter konstruktiver Ausbildung vermeidet. Zur Lösung dieser Aufgabe ist eine Drehdurchführung entsprechend dem Patentanspruch 1 ausgebildet.

Aufgabe der Erfindung ist es weiterhin, eine Vorrichtung zum Behandeln und/oder zum Transportieren von Behältern aufzuzeigen, die wenigstens eine Drehdurchführung aufweist und hinsichtlich der Ausbildung dieser Drehdurchführung die vorgenannten Nachteile bei vereinfachter konstruktiver Ausbildung vermeidet. Zur Lösung dieser Aufgabe ist eine Vorrichtung entsprechend dem Patentanspruch 12 und ein entsprechendes Verfahren nach Patentanspruch 13 ausgebildet.

Die erfindungsgemäße Vorrichtung ist beispielsweise Bestandteil einer Gesamtanlage zum sterilen und/oder aseptischen Abfüllen von Produkten in Behälter. Das mit dem jeweiligen Transportelement nicht umlaufende, d.h. feststehende Drehdurchführungs-Teil der jeweiligen Drehdurchführung ist an einem Maschinengestell der Vorrichtung oder aber auch an einem Teil einer Einhausung der Anlage zum aseptischen und/oder sterilen Abfüllen angeordnet. Das drehende Drehdurchführungs-Teil der jeweiligen Drehdurchführung ist am Transportelement oder an einem umlaufenden Drehdurchführungs-Teil des Transportelementes vorgesehen, und zwar jeweils so, dass die Drehachse der Drehdurchführung achsgleich mit der Drehachse des Transportelementes angeordnet ist.

Die jeweilige Drehdurchführung bildet auch bei der Erfindung wenigstens zwei voneinander getrennte Strömungswege für zwei unterschiedliche Behandlungsmedien, nämlich für ein flüssiges Sterilisationsmedium und ein weiteres steriles Medium. Ein Strömungsweg ist dabei von einem äußeren Ringraum gebildet, der teilweise am feststehenden Drehdurchführungs-Teil und teilweise am drehenden Drehdurchführungs-Teil der Drehdurchführung ausgebildet ist, von dem flüssigen Sterilisationsmedium durchströmt wird und mit den Behandlungsköpfen und/oder Düsen am umlaufenden Transportelement verbundenen ist. Wenigstens ein weiterer Strömungsweg ist von aneinander anschließenden Strömungskanälen im feststehenden und im drehenden Drehdurchführungs-Teil gebildet. Der äußere Ringraum umschließt die beide Drehdurchführungs-Teile jeweils an einer bezogen auf deren Drehachse außen liegenden Fläche oder Seite zumindest auf einer Teillänge sowie auch den Übergang zwischen den beiden Drehdurchführungs-Teilen, bildet dabei zugleich den ein Eindringen von Bakterien und/oder Keimen verhindernden Pufferraum. Hierdurch kann auf die Verwendung von zusätzlichen Dampfsperren und auf mit einem zusätzlichen Barrieremedium beaufschlagte Pufferkammern oder-räume mit aufwendigen Dichtungen verzichtet werden.

Über die jeweilige Drehdurchführung kann das weitere sterile Medium drucklos oder unter Druck als gas- und/oder dampfförmiges Medium oder als flüssiges Medium zugeführt werden.

Wesentliche Vorteile der Erfindung sind somit unter anderem:
Ein gesondertes Barrieremedium ist nicht erforderlich;
eine Überwachung eines Barrieremediums ist ebenfalls nicht erforderlich;
die jeweilige Drehdurchführung zeichnet sich durch einen kostengünstigen Aufbau aus, und zwar u.a. durch Reduzierung der Dichtstellen, des Wartungsaufwandes, der Wartungskosten und eine erhebliche Verlängerung der Standzeit.

"Behälter" sind im Sinne der Erfindung insbesondere Dosen, Flaschen, Tuben, Pouches, jeweils aus Metall, Glas und/oder Kunststoff, aber auch andere Packmittel, insbesondere auch solche die zum Abfüllen von pulverförmigen, granulatartigen, flüssigen oder viskosen Produkten geeignet sind.

Der Ausdruck "im Wesentlichen" oder "etwa" bedeutet im Sinne der Erfindung Abweichungen von jeweils exakten Wert um +/- 10%, bevorzugt um +/- 5% und/oder Abweichungen in Form von für die Funktion unbedeutenden Änderungen. Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert. Es zeigen:
- Fig. 1: in schematischer Darstellung und in Draufsicht eine Maschine zum Transportieren und Behandeln von Behältern;
- Fig. 2: in vereinfachter Darstellung eine Seitenansicht einer erfindungsgemäßen Drehdurchführung für zwei Medien zur Verwendung bei der Behälterbehandlungsmaschine der Fig. 1;
- Fig. 3: eine vereinfachte Schnittdarstellung einer Drehdurchführung der Fig. 2;
- Fig. 4: eine Draufsicht auf die Drehdurchführung der Fig. 2;
- Fig. 5: in Schnittdarstellung eine weitere Ausführungsform der erfindungsgemäßen Drehdurchführung, zusammen mit einer schematisch dargestellten Behälterbehandlungsstation;
- Fig. 6 und 7: in vergrößerter Darstellung Details der Drehdurchführung der Fig. 5;
- Fig. 8: in vereinfachter Darstellung die Drehdurchführung der Fig. 5, zusammen mit einem Rohrleitungs- bzw. Verbindungssystem zum Zuführen des weiteren sterilen Mediums an Behälterbehandlungspositionen;
- Fig. 9: eine Darstellung ähnlich Fig. 3 bei einer weiteren Ausführungsform.

In der Fig. 1 ist 1 eine Behälterbehandlungsmaschine umlaufender Bauart mit einem um eine vertikale Maschinenachse umlaufend antreibbaren Transportelement in Form eines Rotors 2, an dessen Umfang mehrere Behandlungspositionen 3 zum Behandeln von Behältern 4 vorgesehen sind. Die Behälterbehandlungsmaschine 1 dient beispielsweise zum Reinigen, Entkeimen und/oder Sterilisieren der Behälter 4 unter Verwendung eines flüssigen Sterilisationsmediums mit hoher bakterizider Wirkung, beispielsweise unter Verwendung einer Wasserstoffperoxid in höherer Konzentration enthaltenden wässrigen Lösung (H2O2) und ist Bestandteil einer Anlage zum aseptischen Füllen der Behälter 4 mit einem flüssigen Füllgut, z.B. eines rotativen Aseptikfüllers. Die zu behandelnden Oberflächen sind dabei zumindest die Innenflächen der Behälter 4. Das flüssige Sterilisationsmedium wird an den Behandlungspositionen 3 über dortige Düsen oder Behandlungsköpfe vorzugsweise in heißer oder verdampfter Form auf die zu behandelnden Flächen aufgebracht, d.h. bei der Behälterbehandlungsmaschine 1 auf die zu behandelnden Flächen (insbesondere Innenflächen) der Behälter 4. Nach der Behandlung mit dem Sterilisationsmedium erfolgt zu dessen Aktivierung und/oder zum Trocknen An- oder Ausblasen der behandelten Flächen mit einem zweiten, vorzugsweise ebenfalls erhitzten, sterilen gas- und/oder dampfförmigen, Medium, beispielsweise mit erhitzter steriler Luft.

Die zu behandelnden Behälter 4 werden den Behandlungspositionen 3 über einen äußeren Transporteur 5 und einem Behältereinlauf 6 zugeführt. Die behandelten Behälter werden den Behandlungspositionen 3 an einen Behälterauslauf 7 entnommen und an einen Transporteur 8 weitergeleitet.

Zum Zuführen des flüssigen Sterilisationsmediums sowie des Weiteren, ebenfalls sterilen und beispielsweise gasförmigen Mediums von einer diese Medien bereitstellenden Versorgungseinheit an den Rotor 2 und an die an den Behandlungspositionen 3 vorgesehenen Düsen und/oder Behandlungsköpfe dient eine in den Fig. 1 - 4 allgemein mit 9 bezeichnete Drehdurchführung, die mit ihrer Achse AD achsgleich mit der Maschinenachse angeordnet ist. Die Drehdurchführung besteht bei der dargestellten Ausführungsform im Wesentlichen aus einem als Rohrstück ausgebildeten Drehdurchführungs-Teil 10 und einem ebenfalls als Rohrstück ausgebildeten Drehdurchführungs-Teil 11, welch letzteres mit einer in der Fig. 3 oberen Teillänge das Drehdurchführungs-Teil 10 auf einer Teillänge umschließt. Das Drehdurchführungs-Teil 10, welches aus dem Drehdurchführungs-Teil 11 vorsteht, bildet das stationäre Teil der Drehdurchführung 9, d.h. bei Verwendung der Drehdurchführung 9 in der Behälterbehandlungsmaschine 1 ist das Drehdurchführungs-Teil 10 mit einem mit dem Rotor 2 nicht umlaufenden Maschinenteil verbunden. Das Drehdurchführungs-Teil 11 bildet das um die Achse AD drehende Teil der Drehdurchführung 9, d.h. bei Verwendung der Drehdurchführung 9 in der Behälterbehandlungsmaschine 1 ist das Drehdurchführungs-Teil 11 mit dem Rotor 2 verbunden.

Die beiden Drehdurchführungs-Teile 10 und 11 bilden einen inneren durchgängigen Kanal 12, der von dem weiteren sterilen Medium in Richtung des Pfeils A durchströmt werden kann, um dieses Medium bei dem Beispiel der Behälterbehandlungsmaschine 1 von der äußeren Versorgungseinheit an den Rotor 2 bzw. an die dortigen Behandlungspositionen 3 zu leiten. Zwischen den beiden Drehdurchführungs-Teilen 10 und 11 sind zur Abdichtung des Kanals 12 zwei Ringdichtungen 13 und 14 vorgesehen, die jeweils gegen eine kreiszylinderförmige Außenfläche des Drehdurchführungs-Teils 10 und gegen eine ebenfalls kreiszylinderförmige Innenfläche des Drehdurchführungs-Teils 11 anliegen und bezogen auf die Achse AD axial gegeneinander versetzt sind, so dass zwischen den Ringdichtungen 13 und 14 eine ringförmige Kammer 15 gebildet ist, die durch die Ringdichtungen 13 und 14 sowie durch die Drehdurchführungs-Teile 10 und 11 begrenzt ist.

Die Drehdurchführung 9 umfasst weiterhin einen Pufferraum oder Ringraum 16, der die Drehdurchführungs-Teile 10 und 11 an ihrer Außenseite umschließt und von einem Gehäuse 17 am Drehdurchführungs-Teil 11 und einem Deckel 18 am Drehdurchführungs-Teil 10 gebildet ist. Das Gehäuse 17 ist so ausgeführt, dass dessen Innenraum an der Unterseite sowie zum Umfang hin geschlossen und an der Oberseite an einer ringförmigen Öffnung 19 offen ist. Weiterhin ist das Gehäuse 17 so ausgeführt, dass sich die Öffnung 19 auf dem Niveau oder etwa auf dem Niveau des in der Fig. 2 oberen Endes des Drehdurchführungs-Teils 11 befindet, vorzugsweise etwas oberhalb dieses Niveaus. Der am feststehenden Drehdurchführungs-Teil 10 vorgesehene und die Öffnung 19 abdeckende Deckel 18 ist mit einem die Achse AD konzentrisch umschließenden und nach unten abgewinkelten Randbereich 18.1 versehen, der das Gehäuse 17 an seinem oberen Öffnungsrand überlappt. Die Anordnung und Ausbildung des Deckels 18 ist weiterhin so, dass er von dem Gehäuse 17 einen gewissen Abstand aufweist, so dass das Drehen des Drehdurchführungs-Teils 11 mit dem Gehäuse 17 um die Achse AD ohne Beeinträchtigung durch den Deckel 18 möglich ist.

Im Deckel 19 ist ein Anschluss 20 vorgesehen, der bei der dargestellten Ausführungsform von einem Rohrstück gebildet ist, welches in den vom Gehäuse 17 gebildeten Abschnitt des Ringraumes 16 hineinreicht und dort mündet. Über den Anschluss 20 wird während des Betriebes das flüssige Sterilisationsmedium zugeführt (Pfeil B). Am Boden des Gehäuses 17 ist ein weiterer Anschluss 21 vorgesehen, über den während des Betriebes das flüssige Sterilisationsmedium aus dem Ringraum 16 abgeführt wird (Pfeil C), und zwar zum Zuführen an die Düsen oder Behandlungsköpfe der Behandlungspositionen 3. Über mehrere Öffnungen 22 steht auch die Kammer 15 mit dem Ringraum 16 in Verbindung.

Das Zuführen und Abführen des flüssigen Sterilisationsmedium wird mit Hilfe eines Niveau- oder Füllstands-Sensors 23, der beispielsweise ein induktiver Füllstands-Sensors ist, derart gesteuert, dass die Ringkammer 16 stets bis zu einem vorgegebenen Niveau N1 mit dem flüssigen Sterilisationsmedium gefüllt ist, so dass im Ringraum 16 ein unterer, das flüssige Sterilisationsmedium enthaltener Flüssigkeitsraum 16.1 und darüber ein Gasraum 16.2 gebildet sind. Letzterer ist während des Betriebes von aus dem Sterilisationsmedium frei gesetzten bakteriziden gasförmigen Bestandteilen eingenommen, d.h. bei Verwendung von H2O2 als flüssiges Sterilisationsmedium von radikalen Sauerstoffatomen. Um das Freisetzen der bakteriziden Bestandteile des Sterilisationsmediums zu unterstützen, ist im Ringraum 16 beispielsweise eine Einrichtung für einen Energieeintrag in das flüssige Sterilisationsmedium vorgesehen, beispielsweise in Form einer elektrischen Heizeinrichtung 24.

Durch die Öffnungen 22, die sich oberhalb des Niveaus N1 befinden, gelangen die bakteriziden Bestandteile des Sterilisationsmediums auch in die Kammer 15.

Wie die Fig. 3 insbesondere auch zeigt, ist der von dem Gehäuse 17 und dem Deckel 19 gebildete Ringraum 16 so angeordnet, dass er die Drehdurchführungs-Teile 10 und 11 an ihren bezogen auf die Achse AD radial außen liegenden Bereichen sowie auch den Übergang zwischen den beiden Drehdurchführungs-Teilen 10 und 11 außen umschließt.

Die Fig. 5 - 8 zeigen als weitere Ausführungsform eine Drehdurchführung 9a, die sich von der Drehdurchführung 9 im Wesentlichen durch konstruktive Details, nicht aber durch das grundsätzliche konstruktive Konzept unterscheidet. Die Drehdurchführung 9a umfasst wiederum das stationäre, mit dem Transportelement oder Rotor 2 nicht umlaufende Drehdurchführungsteil 10 und das mit dem umlaufenden Transportelement bzw. Rotor 2 verbundene, um die Achse AD drehende Drehdurchführungsteil 11. Die beiden Drehdurchführungsteile 10 und 11 sind bei dieser Ausführungsform jeweils im Wesentlichen von einem rohrstückartigen Element 25 bzw. 26 gebildet. Das rohrstückartige Element 25 des Drehdurchführungsteils 10 bildet an seinem in den Figuren 5 - 8 oberen Ende einen als Verbindungs- oder Anschlussflansch ausgeführten Abschnitt 25.1, der von der Drehdurchführung 9a nach oben weg steht und zum Anschluss an eine das weitere sterile Medium führende stationäre Leitung dient. Mit einem weiteren rohrförmigen Abschnitt 25.2 umschließt das Element 25 einen oberen rohrförmigen Abschnitt 26.1 des Elementes 26 auf einer oberen Teillänge. Zwischen den Abschnitten 25.2 und dem Abschnitt 26.1 sind Lagerelemente 27 vorgesehen, die bezogen auf die Achse AD versetzt sind und vorzugsweise zugleich auch die Funktion der beiden mechanischen Dichtungen 13 und 14 haben, die zwischen sich die Kammer 15 bilden. Weiterhin sind in dem Abschnitt 25.2 die Öffnungen 22 vorgesehen, die die Kammer 15 mit dem Ringraum 16 verbinden. Zusätzlich zu den Lagerelementen 27 ist am oberen Ende des Abschnitts 26.1 eine Ringdichtung 14.1 zwischen der Außenfläche des Elementes 26 und der Innenfläche des Elementes 25 vorgesehen.

Zwischen den beiden Abschnitten 25.1 und 25.2 ist auf dem Element 25 eine Scheibe 25.3 vorgesehen, die bezogen auf die Achse AD flanschartig vom Element 25 radial weg steht und deren obere und untere Seite jeweils in Ebenen senkrecht oder im Wesentlichen senkrecht zu der Achse AD angeordnet sind. Die Scheibe 25.3 bildet bei dieser Ausführungsform den Deckel 18 mit dem von der Unterseite der Scheibe 25.3 nach unten weg stehenden, die Achse AD konzentrisch umschließenden ringförmigen Deckelflansch 18.1. Das Element 26 steht mit einem Abschnitt 26.2 über die in den Fig. 5 - 8 untere Seite der Drehdurchführung 9a vor. Zwischen den Abschnitten 26.1 und 26.2 ist auf dem Element 26 eine Scheibe 26.3 vorgesehen, die wiederum bezogen auf die Achse AD radial über das Element 26 nach außen flanschartig weg steht und mit ihren Oberflächenseiten in Ebenen senkrecht oder im Wesentlichen senkrecht zu der Achse AD angeordnet ist.

Die Scheibe 26.3 bildet mit ihrer oberen, d.h. dem Drehdurchführungsteil 10 oder dem Element 25 zugewandten Seite den geschlossenen Boden des Ringraumes 16, an dem eine das Element 26 mit Abstand umschließende und bei der dargestellten Ausführungsform achsgleich mit der Achse AD kreiszylinderförmige Wand 29 befestigt ist, die zusammen mit der Scheibe 26.3 das Gehäuse 17 bildet.

Zur axialen Sicherung der Verbindung zwischen den Elementen 25 und 26 ist auf der Oberseite der Scheibe 25.3 ein Führungsring 30 vorgesehen, der die Achse AD konzentrisch oder im Wesentlichen konzentrisch umschließt und gegen die Oberseite der Scheibe 25.3 anliegt, und zwar gegen eine dortige Gleitführung 31. Der Führungsring 30 ist über mehrere Stangen 32, die mit ihrer Achse parallel zur Achse AD orientiert sind und sich bezogen auf diese Achse AD radial außerhalb des Deckels 18 und des Deckelflansches 18.1 befinden, mit der Scheibe 26.3 verbunden. Der Führungsring 30 und die Gleitführung 31 bilden somit ein Gleitlager zur axialen Sicherung der Drehdurchführungsteile 10 und 11 an einander.

Am Deckel 18 ist wiederum in einem von dem Führungsring 30 nicht abgedeckten und innerhalb dieses Ringes liegenden Bereich der Anschluss 20 zum Zuleiten des flüssigen Sterilisationsmediums in den Ringraum 16 vorgesehen (Pfeil B). Am Boden des Ringraumes 16, d.h. an der Scheibe 26.3 sind bei der dargestellten Ausführungsform um die Achse AD verteilt mehrere Anschlüsse 21 vorgesehen, die jeweils mit einer Leitung 33 zum Weiterleiten des flüssigen Sterilisationsmediums an die betreffende Behandlungsposition 3 bzw. an einen dortigen Behandlungskopf 34 verbunden sind (Pfeil C). Im Ringraum 16 ist weiterhin der Füllstands-Sensor 23 vorgesehen, dessen Ausgangssignal über eine Steuereinrichtung 35 die Zufuhr des flüssigen Sterilisationsmediums über den Anschluss 20 in den Ringraum 16 steuert, so dass dort unter Ausbildung des Flüssigkeitsraumes 16.1 und des Gasraumes 16.2 der Spiegel des flüssigen Sterilisationsmediums auf dem Niveau N1 konstant gehalten wird. An der Wand 29 ist oberhalb des Niveaus N1, aber unterhalb der Öffnung 19 ein Überlauf 36 für das flüssige Sterilisationsmedium vorgesehen, der mit einem am umlaufenden Transportelement vorgesehenen Aufnahmekammer 37 verbunden ist, so dass z.B. bei einem evtl. Defekt der Niveausteuerung überschüssiges Sterilisationsmedium in die Aufnahmekammer 37 fließen kann.

Die beiden Drehdurchführungsteile 10 und 11 bzw. die beiden Elemente 25 und 26 bilden wiederum den durch die Drehdurchführung hindurchgeführten und nach außen hin abgedichteten Strömungskanal 12 für das weitere sterile gas- und/oder dampfförmige Medium, d.h. bei der dargestellten Ausführungsform für sterile Luft, die über ein Rohrverteilersystem 28, welches an den rohrförmigen Abschnitt 26.2 angeschlossen ist, den einzelnen Behandlungsköpfen 34 zugeführt wird.

Im Detail weist jeder Behandlungskopf 34 bei der dargestellten Ausführungsform u.a. einen Erhitzer 34.1 auf, welcher bei der Behandlung der Behälter 4 von dem weiteren sterilen Medium (sterile Luft) durchströmt und in welchem dieses Medium erhitzt wird. In dem Erhitzer ist außerdem eine Düse 34.1.1 vorgesehen, über welche das flüssige Sterilisationsmedium in einer Applikationsphase der jeweiligen Behandlung der Behälter 4 fein verteilt in den Strom des weiteren sterilen Mediums eingebracht oder eingesprüht wird. Das so aus dem erhitzten, weiteren sterilen Medium und dem versprühten oder verdampften flüssigen Sterilisationsmedium (vorzugsweise H2O2) gebildete Gemisch wird über eine Düseneinrichtung 34.2, die ebenfalls Bestandteil des Behandlungskopfes 34 ist und vorzugsweise ein bei der Behandlung in den Behälterinnenraum hineinreichendes Sprührohr aufweist, in den jeweiligen Behälter 4 in der Applikationsphase eingebracht. In einer darauffolgenden Aktivierungs- und/oder Trocknungsphase wird dann die Zufuhr des flüssigen Sterilisationsmediums an die Düse 34.1.1 unterbrochen und nur das erhitzte weitere sterile Medium in den jeweiligen Behälter 4 eingebracht.

Die Drehdurchführungen 9 und 9a haben den besonderen Vorteil, dass durch das den Ringraum 16 durchströmende flüssige Sterilisationsmedium und dabei insbesondere auch durch die aus diesem Sterilisationsmedium frei gesetzten bakteriziden Bestandteilen, die auch durch einen zwischen dem Deckel 18 und dem Gehäuse 17 gebildeten Spalt entweichen können, eine zuverlässige Barriere gegen Eindringen von äußeren Keimen in den Kanal 12 in besonders einfacher Weise realisiert ist, und dass das den Ringraum 16 durchströmende Sterilisationsmedium einerseits Barrieremedium ist und andererseits für den jeweiligen Behandlungsprozess genutzt wird. Die Fig. 9 zeigt in einer sehr schematischen Darstellung wie Fig. 3 als weitere Ausführungsform eine Drehdurchführung 9b, die sich von der Drehdurchführung 9 lediglich dadurch unterscheidet, dass die Öffnungen 22 in zwei Gruppen vorgesehen sind, die bezogen auf die Achse AD axial gegeneinander versetzt sind. Bei der Drehdurchführung 9b wird die Zu- und/oder Abfuhr des flüssigen Sterilisationsmediums durch den Füllstands-Sensor 23 so gesteuert, dass der Spiegel des flüssigen Sterilisationsmediums im Ringraum 16 das Niveau N2 aufweist, welches oberhalb der oberen Öffnungen 22 liegt, so dass die Kammer 15 ebenfalls mit dem flüssigen Sterilisationsmedium geflutet ist.

Somit ist auch ein Verfahren umfasst, dessen Kern darin besteht, dass im bestimmungsgemäßen Betrieb, das heiß unmittelbar vor dem Füllen der Behälter und nicht nur während eines CIP-Prozesses, bei welchem bekanntermaßen nicht unmittelbar anschließend ein Produkt in die Behälter gefüllt wird, das Sterilisationsmittel in nur einem Weg von einem Vorlagebehälter oder einer Zuleitung in die inneren Räume einer zentralen Drehdurchführung geleitet wird und anschließend für die aseptische Oberflächenbehandlung der transportierten Behälter weitergeleitet und genutzt wird. Die Erfindung wurde voranstehend an Ausführungsbeispielen beschrieben. Es versteht sich, dass zahlreiche Änderungen sowie Abwandlungen möglich sind, sofern dadurch der Schutzumfang der nachfolgenden Ansprüche nicht verlassen wird.

### Bezugszeichenliste

- 1: Behälterbehandlungsmaschine
- 2: Rotor
- 3: Behandlungsposition
- 4: Behälter
- 5: Transporteur
- 6: Behältereinlauf
- 7: Behälterauslauf
- 8: Transporteur
- 9, 9a, 9b: Drehdurchführung
- 10, 11: Drehdurchführungs-Teil
- 12: Kanal
- 13, 14, 14.1: Ringdichtung
- 14.1: Dichtung
- 15: Kammer
- 16: Ringraum
- 16.1: Flüssigkeitsraum
- 16.2: Gasraum
- 17: Gehäuse
- 18: Deckel
- 18.1: Deckelflansch
- 19: Öffnung
- 20, 21: Anschluss
- 22: Öffnung
- 23: Füllstandssensor
- 24: Heizeinrichtung
- 25: Element
- 25.1, 25.2: Abschnitt
- 25.3: Scheibe
- 26: Element
- 26.1, 26.2: Abschnitt
- 26.3: Scheibe
- 27: Lagerelement
- 28: Rohrverteilersystem
- 29: Wand
- 30: Führungsring
- 31: Gleitfläche
- 32: Stange
- 33: Leitung
- 34: Behandlungskopf
- 34.1: Erhitzer
- 34.1.1: Düse
- 34.2: Düsenanordnung
- 35: elektronische Steuereinrichtung
- 36: Überlauf
- 37: Aufnahmekammer
- A, B, C: Strömungsrichtung des Mediums
- N1, N2: Niveau
- AD: Achse der Drehdurchführung

## Patentansprüche

1. Drehdurchführung zur Verwendung bei einer Vorrichtung (1) zum Transport und/oder zum Behandeln von Behältern (4) und zum Zuführen eines flüssigen bakteriziden Sterilisationsmedium sowie wenigstens eines weiteren, flüssigen und/oder gas- und/oder dampfförmigen sterilen Mediums an Düsen und/oder Behandlungsköpfe (34) an einem umlaufenden Transportelementes (2) der Vorrichtung (1), wobei die Drehdurchführung (9, 9a, 9b) zumindest zwei Drehdurchführungs-Teile (10, 11) aufweist, von denen ein erstes Drehdurchführungs-Teil (10) ein stationäres, mit dem Transportelement (2) nicht umlaufendes Teil und ein zweites Drehdurchführungs-Teil (11) ein mit dem Transportelement (2) um eine Drehachse (AD) der Drehdurchführung (9, 9a, 9b) umlaufendes Teil bilden, und wobei die Drehdurchführungs-Teile (10, 11) aneinander anschließend wenigstens einen nach außen hin abgedichteten Strömungskanal (12) zum Zuführen des weiteren sterilen Mediums an die Behandlungspositionen bilden, sowie mit einer mit einem Barrieremedium beaufschlagten Pufferkammer (16) an einem Übergang zwischen den Drehdurchführungs-Teilen (10, 11), wobei die Pufferkammer als Ringraum (16) ausgebildet ist, **dadurch gekennzeichnet, dass** der die Pufferkammer ausbildende Ringraum (16) bezogen auf die Drehachse (AD) beide Drehdurchführungs-Teile (10, 11) jeweils an einer radial außen liegenden Fläche zumindest teilweise sowie auch den Übergang zwischen den Drehdurchführungs-Teilen (10, 11) unmittelbar umschließt, und dass der Ringraum (16) leitungsmäßig mit den Düsen und/oder Behandlungsköpfen (34) verbunden ist, so dass dieser von dem für die Behandlung verwendete Sterilisationsmedium durchströmbar ist, und das Sterilisationsmedium an die Düsen und/oder Behandlungsköpfe (34) für die Behandlung der Behälter geleitet werden kann.

2. Drehdurchführung nach Anspruch 1, **dadurch gekennzeichnet, dass** das erste Drehdurchführungs-Teil (10) mit einer Teillänge das zweite Drehdurchführungs-Teil (11) auf einer Teillänge umschließt, oder dass das zweite Drehdurchführungs-Teil (11) mit einer Teillänge das erste Drehdurchführungs-Teil (10) auf einer Teillänge umschließt.

3. Drehdurchführung nach Anspruch 1 oder 2, **dadurch gekennzeichnet, dass** der Ringraum (16) zumindest von einem ersten, am ersten oder zweiten Drehdurchführungs-Teil (10, 11) vorgesehenen Gehäuseteil (17, 30) und von einem zweiten, am zweiten oder ersten Drehdurchführungs-Teil (11, 10) vorgesehenen Gehäuseteil (18) gebildet ist, und dass in den Gehäuseteilen (17, 18, 30) jeweils zumindest ein Anschluss (21, 20) zum Zuführen und Abführen des flüssigen Sterilisationsmediums vorgesehen ist.

4. Drehdurchführung nach einem der vorhergehenden Ansprüche, **dadurch gekennzeichnet, dass** die Düsen oder Behandlungsköpfe (34) zur Behandlung der Behälter (4) mit dem Sterilisationsmedium und dem weiteren sterilen Medium ausgebildet sind.

5. Drehdurchführung nach einem der vorhergehenden Ansprüche, **dadurch gekennzeichnet, dass** die Drehdurchführungs-Teile (10, 11) jeweils zumindest auf einer Teillänge, an der diese Teile an einander anschließen, als Rohrstücke (25, 26) ausgebildet sind.

6. Drehdurchführung nach einem der vorhergehenden Ansprüche, **dadurch gekennzeichnet, dass** das umlaufende Drehdurchführungs-Teil (11) am stationären Drehdurchführungs-Teil (11) durch wenigstens ein Gleitlager (30, 31) axial gesichert ist.

7. Drehdurchführung nach einem der vorhergehenden Ansprüche, **dadurch gekennzeichnet, dass** das flüssige Sterilisationsmedium ein bakterizide Bestandteile freisetzendes Medium ist.

8. Drehdurchführung nach einem der vorhergehenden Ansprüche, **dadurch gekennzeichnet, dass** der Ringraum (16) über wenigstens eine Öffnung (22) mit mindestens einer Kammer (15) in Verbindung steht, die zwischen einer bezogen auf die Drehachse (AD) radial außen liegenden Fläche des ersten Drehdurchführungs-Teils (10) einer Innenfläche des zweiten Drehdurchführungs-Teils (11) und sowie zwischen wenigstens zwei bezogen auf die Drehachse (AD) axial versetzten und zwischen dem äußeren und inneren Drehdurchführungs-Teil (11, 10) angeordneten Lager- und Dichtungselementen (13, 14, 27) gebildet ist.

9. Drehdurchführung nach einem der vorhergehenden Ansprüche, **dadurch gekennzeichnet, dass** der Ringraum (16) mit dem flüssigen Sterilisationsmedium vollständig oder im Wesentlichen vollständig oder mit dem flüssigen Sterilisationsmedium teilgefüllt ist, und dass wenigstens ein Füllstandssensor (23) zur Regelung des Flüssigkeitsniveaus (N1, N2) in der Ringkammer (16) vorgesehen ist.

10. Drehdurchführung nach Anspruch 8 oder 9, **dadurch gekennzeichnet, dass** die wenigstens eine zusätzliche Kammer (15) mit dem flüssigen Sterilisationsmedium wenigstens teilgefüllt ist.

11. Drehdurchführung nach einem der vorhergehenden Ansprüche, **gekennzeichnet durch** Mittel in und/oder an dem Ringraum (16) zur Anregung der Abspaltung von bakteriziden Bestandteilen aus dem flüssigen Sterilisationsmedium durch Energieeintrag, wobei diese Mittel von einer Heizeinrichtung (24) gebildet sind.

12. Vorrichtung zum Transport und/oder zum Behandeln von Behältern (4), mit Behälter-Transport- und/oder Behandlungspositionen (3), die an wenigstens einem um eine Maschinenachse umlaufend angetriebenen Transportelement(2) vorgesehen sind, mit Düsen und/oder Behandlungsköpfen (34) an dem umlaufenden Transportelement (2) zum Ausbringen eines flüssigen bakteriziden Sterilisationsmedium sowie wenigstens eines weiteren, flüssigen und/oder gas- und/oder dampfförmigen sterilen Mediums auf zu behandelnde Oberflächen während der Behandlung der Behälter (4), sowie mit wenigstens einer Drehdurchführung (9, 9a, 9b) zwischen dem Transportelement (2) und einem mit dem Transportelement (2) nicht umlaufenden Anlagen- oder Maschinenelement der Vorrichtung (1), **dadurch gekennzeichnet, dass** die wenigstens eine Drehdurchführung nach einem der vorhergehenden Ansprüche ausgebildet ist.

13. Verfahren zum Transport und zum Behandeln von Behältern (4) mittels wenigstens einem um eine Maschinenachse umlaufend angetriebenen Transportelement (2), umfassend Behälter-Transport- und/oder Behandlungspositionen (3), die an dem Transportelement(2) vorgesehen sind, wobei das Transportelement (2) wenigstens eine Drehdurchführung (9, 9a, 9b) zwischen dem Transportelement (2) und einem mit dem Transportelement (2) nicht umlaufenden Anlagen- oder Maschinenelement der Vorrichtung (1) umfasst, und weiterhin Düsen und/oder Behandlungsköpfen (34) an dem umlaufenden Transportelement (2) vorgesehen sind,
- zum Ausbringen eines zumindest zeitweise flüssigen bakteriziden Sterilisationsmedium auf zu behandelnde Oberflächen der Behälter (4)sowie
- wenigstens eines flüssigen und/oder gas- und/oder dampfförmigen Sterilisationsmediums, welches als Sperrmedium die innere Kammer (15) sowie die Öffnung (22) zu dieser Kammer (15) der Drehdurchführung (9, 9a, 9b) dient,
**dadurch gekennzeichnet, dass**
das Sterilisationsmedium im bestimmungsgemäßen Betrieb zuerst mindestens einen Teil der inneren Räume der Drehdurchführung (9, 9a, 9b) durchströmt und stromabwärts zu den Düsen und/oder Behandlungsköpfen (34) des umlaufenden Transportelement (2) zur Behandlung der dort transportierten Behälter (4) geleitet wird.

14. Verfahren zum Transport und zum Behandeln von Behältern nach Anspruch 13, **dadurch gekennzeichnet, dass** die Vorrichtung zum Transport und/oder zum Behandeln von Behältern (4) gemäß Anspruch 12 ausgebildet ist.

## Claims

1. Rotary feedthrough for use with a device (1) for the transport and/or treatment of containers (4) and for delivering a liquid bactericide sterilisation medium as well as at least one further liquid and/or gaseous and/or vaporous sterile medium to nozzles and/or treatment heads (34) on a rotating transport element (2) of the device (1), wherein the rotary feedthrough (9, 9a, 9b) comprises at least two rotary feedthrough parts (10, 11), of which one first rotary feedthrough part (10) forms a stationary part which does not rotate with the transport element (2), and a second rotary feedthrough part (11) forms a part which circulates with the transport element (2) about an axis of rotation (AD) of the rotary feedthrough (9, 9a, 9b), and wherein the rotary feedthrough parts (10, 11), connecting to one another, form at least one flow channel (12) sealed to the outside, for the delivery of the further sterile medium to the treatment positions, as well as with a buffer chamber (16), subjected to a barrier medium, at a transition between the rotary feedthrough parts (10, 11), wherein the buffer chamber is configured as a ring space (16), **characterised in that** the ring space (16) forming the buffer chamber, relative to the axis of rotation (AD), directly surrounds both the rotary feedthrough parts (10, 11), in each case at a radially outwards surface, at least partially, as well as also the transition between the rotary feedthrough parts (10, 11), and that the ring space (16) is connected in the form of a line to the nozzles and/or treatment heads (34), such that this space can be flowed through by the sterilisation medium used for the treatment, and the sterilisation medium can be conveyed to the nozzles and/or treatment heads (34) for the treatment of the containers.

2. Rotary feedthrough according to claim 1, **characterised in that** the first rotary feedthrough part (10) surrounds, with a part length, the second rotary feedthrough part (11) on a part length, or that the second rotary feedthrough part (11) surrounds, with a part length, the first rotary feedthrough part (10) on a part length.

3. Rotary feedthrough according to claim 1 or 2, **characterised in that** the ring space (16) is formed from a first housing part (17, 30), provided at the first or second rotary feedthrough part (10, 11), and from a second housing part (18), provided at the second or first rotary feedthrough part (11, 10), and that provided in each case in the housing parts (17, 18, 30) is at least one connection (21, 20) for delivering and removing the liquid sterilisation medium.

4. Rotary feedthrough according to any one of the preceding claims, **characterised in that** the nozzles or treatment heads (34) are configured for the treatment of the containers (4) with the sterilisation medium and the further sterile medium.

5. Rotary feedthrough according to any one of the preceding claims, **characterised in that** the rotary feedthrough parts (10, 11) are configured in each case, at least on a part length at which these parts connect to one another, as tube elements (25, 26).

6. Rotary feedthrough according to any one of the preceding claims, **characterised in that** the circulating rotary feedthrough part (11) is axially secured to the stationary rotary feedthrough part (11) by at least one slide bearing (30, 31).

7. Rotary feedthrough according to any one of the preceding claims, **characterised in that** the liquid sterilisation medium is a medium releasing bactericide constituents.

8. Rotary feedthrough according to any one of the preceding claims, **characterised in that** the ring space (16) is in connection via at least one opening (22) with at least one chamber (15), which is formed between a surface, located radially outwards relative to the axis of rotation (AD), of the first rotary feedthrough part (10), and an inner surface of the second rotary feedthrough part (11), and also between at least two bearing and sealing elements (13, 14, 27), axially offset relative to the axis of rotation (AD) and arranged between the outer and inner rotary feedthrough parts (11, 10).

9. Rotary feedthrough according to any one of the preceding claims, **characterised in that** the ring space (16) is filled with the liquid sterilisation medium completely or essentially completely, or partially filled with the liquid sterilisation medium, and that at least one filling status sensor (23) is provided for regulating the liquid level (N1, N2) in the ring chamber (16).

10. Rotary feedthrough according to any one of claims 8 or 9, **characterised in that** the at least one additional chamber (15) is at least partially filled with the liquid sterilisation medium.

11. Rotary feedthrough according to any one of the preceding claims, **characterised by** means in and/or at the ring space (16) in order to initiate the splitting of bactericide constituents out of the liquid sterilisation medium by the introduction of energy, wherein these means are formed by a heating device (24).

12. Device for the transport and/or treatment of containers (4), with container transport and/or treatment positions (3), which are provided at least at one transport element (2) driven such as to circulate about a machine axis, with nozzles and/or treatment heads (34) at the circulating transport element (2) for the introduction of a liquid bactericide sterilisation medium, as well as at least one further liquid and/or gaseous and/or vaporous sterile medium onto surfaces which are to be treated during the treatment of the containers (4), as well as with at least one rotary feedthrough (9, 9a, 9b) between the transport element (2) and a system element or machine element of the device (1) not circulating with the transport element (2), **characterised in that** the at least one rotary feedthrough is configured in accordance with any one of the preceding claims.

13. Method for the transport and processing of containers (4) by means of at least one transport element (2) driven such as to circulate about a machine axis, comprising container transport positions and/or treatment positions (3), which are provided at the transport element (2), wherein the transport element (2) comprises at least one rotary feedthrough (9, 9a, 9b) between the transport element (2) and a system element or machine element of the device (1), not circulating with the transport element (2), and, moreover, nozzles and/or treatment heads (34) are provided at the circulating transport element (2),
- for the introduction of an at least temporally liquid bactericide sterilisation medium onto surfaces which are to be treated of containers (4), as well as
- of at least one liquid and/or gaseous and/or vaporous sterilisation medium, which serves as a blocking medium for the inner chamber (15) as well as for the opening (22) of this chamber (15) of the rotary feedthrough (9, 9a, 9b),
**characterised in that**
the sterilisation medium, when in specified operation, first flows through at least a part of the inner spaces of the rotary feedthrough (9, 9a, 9b) and is conveyed downstream to the nozzles and/or treatment heads (34) of the circulating transport element (2) for the treatment of the containers (4) being transported there.

14. Method for the transport and treatment of containers in accordance with claim 13, **characterised in that** the device for the transport and/or for the treatment of containers (4) is configured in accordance to claim 12.

## Revendications

1. Passage tournant destiné à être utilisé dans un dispositif (1) servant à transporter et/ou à traiter des contenants (4) et servant à amener un milieu de stérilisation liquide bactéricide ainsi qu'au moins un autre milieu stérile liquide et/ou sous forme de gaz et/ou de vapeur à des buses et/ou à des têtes de traitement (34) au niveau d'un élément de transport (2) en rotation du dispositif (1), dans lequel le passage tournant (9, 9a, 9b) présente au moins deux parties de passage tournant (10, 11), parmi lesquelles une première partie de passage tournant (10) forme une partie stationnaire qui n'est pas entraînée en rotation avec l'élément de transport (2) et une deuxième partie de passage tournant (11) forme une partie entraînée en rotation avec l'élément de transport (2) autour d'un axe de rotation (AD) du passage tournant (9, 9a, 9b), et dans lequel les parties de passage tournant (10, 11) se raccordant les unes aux autres forment au moins un canal d'écoulement (12) rendu étanche par rapport à l'extérieur, servant à amener l'autre milieu stérile aux postes de traitement, et comprenant également une chambre tampon (16) soumise à l'action d'un milieu formant barrière au niveau d'une transition entre les parties de passage tournant (10, 11), dans lequel la chambre tampon est réalisée sous la forme d'un espace annulaire (16), **caractérisé en ce que** l'espace annulaire (16) réalisant la chambre tampon renferme directement, par rapport à l'axe de rotation (AD), au moins en partie les deux parties de passage tournant (10, 11) respectivement au niveau d'une surface située de manière radiale à l'extérieur ainsi que la transition entre les parties de passage tournant (10, 11), et que l'espace annulaire (16) est relié par une conduite aux buses et/ou aux têtes de traitement (34) de sorte que ce dernier puisse être traversé par le flux d'un milieu de stérilisation utilisé pour le traitement, et le milieu de stérilisation puisse être acheminé aux buses et/ou aux têtes de traitement (34) pour le traitement des contenants.

2. Passage tournant selon la revendication 1, **caractérisé en ce que** la première partie de passage tournant (10) renferme avec une longueur partielle la deuxième partie de passage tournant (11) sur une longueur partielle, ou que la deuxième partie de passage tournant (11) renferme avec une longueur partielle la première partie de passage tournant (10) sur une longueur partielle.

3. Passage tournant selon la revendication 1 ou 2, **caractérisé en ce que** l'espace annulaire (16) est formé au moins par une première partie de boîtier (17, 30) prévue au niveau de la première ou de la deuxième partie de passage tournant (10, 11) et par une deuxième partie de boîtier (18) prévue au niveau de la deuxième ou de la première partie de passage tournant (11, 10), et que respectivement un raccord (21, 20) servant à amener et à évacuer le milieu de stérilisation liquide est prévu dans les parties de boîtier (17, 18, 30).

4. Passage tournant selon l'une quelconque des revendications précédentes, **caractérisé en ce que** les buses ou les têtes de traitement (34) sont réalisées aux fins du traitement des contenants (4) avec le milieu de stérilisation et l'autre milieu stérile.

5. Passage tournant selon l'une quelconque des revendications précédentes, **caractérisé en ce que** les parties de passage tournant (10, 11) sont respectivement réalisées au moins sur une longueur partielle, au niveau de laquelle lesdites parties se raccordent l'une à l'autre sous la forme de pièces tubulaires (25, 26).

6. Passage tournant rotatif selon l'une quelconque des revendications précédentes, **caractérisé en ce que** la partie de passage tournant (11) en rotation est bloquée de manière axiale par au moins un palier à glissement (30, 31) au niveau de la partie de passage tournant (11) stationnaire.

7. Passage tournant selon l'une quelconque des revendications précédentes, **caractérisé en ce que** le milieu de stérilisation liquide est un milieu libérant des constituants bactéricides.

8. Passage tournant selon l'une quelconque des revendications précédentes, **caractérisé en ce que** l'espace annulaire (16) est relié par l'intermédiaire au moins d'une ouverture (22) à au moins une chambre (15), qui est formée entre une surface, située de manière radiale à l'extérieur par rapport à l'axe de rotation (AD), de la première partie de passage tournant (10) d'une surface intérieure de la deuxième partie de passage tournant (11) ainsi qu'entre au moins deux éléments de palier et d'étanchéité (13, 14, 27) décalés de manière axiale par rapport à l'axe de rotation (AD) et disposés entre la partie de passage tournant extérieure et la partie de passage tournant intérieure (11, 10).

9. Passage tournant selon l'une quelconque des revendications précédentes, **caractérisé en ce que** l'espace annulaire (16) est rempli en totalité ou sensiblement en totalité du milieu de stérilisation liquide ou en partie du milieu de stérilisation liquide, et qu'au moins un capteur de niveau de remplissage (23) est prévu pour réguler le niveau de liquide (N1, N2) dans la chambre annulaire (16).

10. Passage tournant selon la revendication 8 ou 9, **caractérisé en ce que** l'au moins une chambre (15) supplémentaire est remplie au moins en partie du milieu de stérilisation liquide.

11. Passage tournant selon l'une quelconque des revendications précédentes, **caractérisé par** des moyens dans et/ou au niveau de l'espace annulaire (16) servant à stimuler la séparation de constituants bactéricides provenant du milieu de stérilisation liquide par un apport d'énergie, dans lequel lesdits moyens sont formés par un dispositif de chauffage (24).

12. Dispositif servant à transporter et/ou à traiter des contenants (4) comprenant des postes de transport et/ou de traitement de contenants (3), qui sont prévus au niveau au moins d'un élément de transport (2) entraîné en rotation autour d'un axe de machine, comprenant des buses et/ou des têtes de traitement (34) au niveau de l'élément de transport (2) en rotation servant à distribuer un milieu de stérilisation liquide bactéricide ainsi qu'au moins un autre milieu stérile liquide et/ou sous forme de gaz et/ou de vapeur sur des surfaces à traiter au cours du traitement des contenants (4), ainsi que comprenant au moins un passage tournant (9, 9a, 9b) entre l'élément de transport (2) et un élément d'installation ou de machine, qui n'est pas entraîné en rotation avec l'élément de transport (2), du dispositif (1), **caractérisé en ce que** l'au moins un passage tournant est réalisé selon l'une quelconque des revendications précédentes.

13. Procédé servant à transporter et à traiter des contenants (4) au moyen au moins d'un élément de transport (2) entraîné en rotation autour d'un axe de machine, comprenant des postes de transport et/ou de traitement de contenants (3), qui sont prévus au niveau de l'élément de transport (2), dans lequel l'élément de transport (2) comprend au moins un passage tournant (9, 9a, 9b) entre l'élément de transport (2) et un élément d'installation ou de machine, qui n'est pas entraîné en rotation avec l'élément de transport (2), du dispositif (1), et dans lequel par ailleurs des buses et/ou des têtes de traitement (34) sont prévues au niveau de l'élément de transport (2) en rotation,
- servant à distribuer un milieu de stérilisation bactéricide au moins liquide par intermittence sur des surfaces à traiter des contenants (4) ainsi
- qu'au moins un milieu de stérilisation liquide et/ou sous forme de gaz et/ou de vapeur, qui fait office de milieu formant barrière la chambre intérieure (15) ainsi que l'ouverture (22) menant à ladite chambre (15) du passage tournant (9, 9a, 9b),
**caractérisé en ce que**
le milieu de stérilisation traverse, lors du fonctionnement conforme, d'abord au moins une partie des espaces intérieurs du passage tournant (9, 9a, 9b) et est acheminé en aval en direction des buses et/ou des têtes de traitement (34) de l'élément de transport (2) en rotation aux fins du traitement des contenants (4) transportés à cet endroit.

14. Procédé servant à transporter et à traiter des contenants selon la revendication 13, **caractérisé en ce que** le dispositif est réalisé pour transporter et/ou pour traiter des contenants (4) selon la revendication 12.
